# FASCICULE DE BREVET EUROPEEN

(11) **EP 2 846 412 B1**
(45) Date de publication et mention de la délivrance du brevet: **19.12.2018**
(21) Numéro de dépôt: 14181786.6
(22) Date de dépôt: 21.08.2014
(51) Int. Cl.: H01R 13/187, H01R 13/33, H01R 13/40

(54) **Connecteur électrique à effort d'insertion réduit**
Elektrischer Steckverbinder mit geringem Steckkraftaufwand
Electrical connector with reduced insertion force

(30) Priorité: 04.09.2013 FR 1358463
(43) Date de publication de la demande: 11.03.2015
(73) Titulaire: Hypertac S.A., 76410 Saint-Aubin-les-Elbeuf (FR)
(72) Inventeur: Retho, Patrice, 76500 ELBEUF (FR)
(74) Mandataire: Lavoix

(56) Documents cités:
- DE-A1- 3 119 218
- US-A1- 2002 107 555
- US-A1- 2013 110 204

## Description

La présente invention concerne un ensemble de connecteurs électriques selon le préambule de la revendication 1.

Pour réaliser un bon contact électrique entre la fiche et l'embase, il est connu du document FR-A-2 816 453 d'utiliser un organe de contact constitué d'un tissu de fils conducteurs disposé autour de la direction longitudinale, sur la fiche ou bien dans un logement de l'embase. Le tissu définit un grand nombre de points de contacts dans la position enfichée entre l'embase et la fiche.

Alternativement, il est également connu, par exemple du document DE-A-38 29 486, d'utiliser un organe de contact constitué d'un ressort comportant un grand nombre de spires hexagonales enroulées autour de la direction longitudinale, le ressort garnissant un logement de l'embase.

Selon son abrégé, US-A-2002/107555 décrit un ensemble d'en-tête pouvant être fixé à un dispositif médical, tel qu'un pacemaker, dans le but de relier ses bornes de sortie à un conducteur.

Selon son abrégé, DE-A-3119218 décrit un connecteur électrique multibroche.

Selon son abrégé, US-A-2013/110204 divulgue un générateur d'impulsions implantable. Le générateur d'impulsions peut comprendre un ou plusieurs contacts à ressort ayant par exemple une forme triangulaire.

Toutefois, de tels organes de contact, bien qu'assurant un bon contact électrique, rendent parfois l'insertion de la fiche dans l'embase, ou le retrait de la fiche de l'embase, mécaniquement difficile.

Un but de l'invention est de fournir un ensemble de connecteurs plus simple à mettre en oeuvre, tout en restant simple à fabriquer.

A cet effet, l'invention a pour objet un ensemble de connecteurs électrique selon la revendication 1

Selon des modes particuliers de réalisation, l'ensemble de connecteurs électriques comprend l'une ou plusieurs des caractéristiques correspondant aux revendications 2 à 9.

L'invention sera mieux comprise à la lecture de la description qui va suivre, donnée uniquement à titre d'exemple, et faite en se référant aux dessins annexés, sur lesquels :
- la figure 1 est une vue en coupe selon un plan passant par la direction longitudinale d'un ensemble de connecteurs selon l'invention, l'ensemble étant dans une position non enfichée,
- la figure 2 est une vue de face, selon la direction longitudinale, de l'organe de contact de l'ensemble représenté sur la figure 1, et
- la figure 3 est une vue de profil de l'organe de contact représenté sur les figures 1 et 2.

En référence à la figure 1, on décrit un ensemble de connecteurs électriques 1 selon l'invention. L'ensemble de connecteurs électriques 1 comprend une embase 3 femelle destinée à être reliée à un premier circuit électrique (non représenté), et une fiche 5 mâle propre à être enfichée dans l'embase 1 selon une direction longitudinale L, la fiche 5 étant destinée à être reliée à un second circuit électrique (non représenté). L'ensemble de connecteurs électriques 1 comprend aussi un organe de contact 7.

L'embase 3 présente par exemple une forme générale de douille. L'embase 3 est constituée d'un alliage de cuivre, par exemple du laiton. L'embase 3 présente avantageusement une symétrie axiale autour de la direction longitudinale L.

L'embase 3 définit un logement 9 pour recevoir la fiche 5.

L'embase 3 comporte avantageusement des griffes externes 11 destinées à permettre sa fixation dans un bâti (non représenté). Selon une variante non représentée, l'embase 3 est fixée sur ledit bâti à l'aide d'un clip.

L'embase 3 comporte un évidement 13 recevant l'organe contact 7. L'embase 3 comporte une surface intérieure de contact 15 située axialement au fond de l'évidement 13.

Le logement 9 s'étend longitudinalement sur une longueur L1 par exemple comprise entre 0,1 et 0,5 mm. Le logement 9 présente une forme adaptée pour coopérer avec la fiche 5 par enfichage selon la direction longitudinale L.

Par « enfichage », on entend l'insertion de la fiche 5 dans l'embase 3 dans le but de réaliser un contact électrique entre ces deux éléments.

L'évidement 13 présente une longueur L2 selon la direction longitudinale L représentant une fraction de la longueur L1, par exemple environ un tiers. L'évidement 13 est cylindrique autour de la direction longitudinale L.

Sur la figure 1, la fiche 5 est représentée à l'écart de l'embase 3, dans une position non enfichée. La fiche 5 présente une forme générale cylindrique. Lorsque la fiche 5 est enfichée dans l'embase 3 dans une position enfichée (non représentée), elle définit avec l'embase 3 un espace interstitiel 17. La fiche 5 comporte une surface extérieure de contact 19

L'espace interstitiel 17 est annulaire autour de la direction longitudinale L. L'espace interstitiel 17 s'étend entre la surface intérieure de contact 15 de l'embase 3 et la surface extérieure de contact 19 de la fiche 5. L'espace interstitiel 17 présente par exemple une section rectangulaire selon des plans de coupe P radiaux (figure 1).

La surface intérieure de contact 15 de l'embase 3 définit un diamètre externe DE de l'espace interstitiel 17, avantageusement compris entre 0,9 et 2 mm, par exemple entre 1,0 et 1,3 mm.

La surface extérieure de contact 19 de la fiche 5 définit un diamètre interne DI de l'espace interstitiel 17, avantageusement compris entre 0,3 et 0,7 mm, par exemple entre 0,4 et 0,5 mm.

Le ratio DI / DE est inférieur ou égal à 0,6, par exemple inférieur ou égal à 0,5.

Comme visible sur les figures 2 et 3, l'organe de contact 7 est constitué d'un fil métallique replié sur lui-même pour former des spires 21, 23 autour de la direction longitudinale L.

Par « spire », on entend une portion du fil faisant sensiblement un tour complet autour de la direction longitudinale L.

L'organe de contact 7 comprend un nombre de spires inférieur ou égal à cinq, de préférence inférieur ou égal à deux. Dans l'exemple représenté, l'organe de contact 7 comprend deux spires 21 et 23.

Le fil métallique dont est constitué l'organe de contact 7 est par exemple cylindrique.

Selon un mode particulier de réalisation, le fil métallique comprend au moins 90% en masse d'un alliage constitué de cuivre et de béryllium. Avantageusement, le fil métallique est recouvert d'une couche comprenant au moins 90% en masse de l'un parmi l'or et un alliage d'or et de nickel.

Le fil métallique présente un diamètre de fil DF (figure 3) avantageusement compris entre 0,05 et 0,2 mm, par exemple entre 0,9 et 0,12 mm.

Le fil métallique forme une pluralité de coudes 25, 27, 29, 31, 33 successifs (figure 2). Le fil métallique comprend en outre une pluralité de portions 35, 37, 39, 41, 43 rectilignes. Dans l'exemple représenté, le fil métallique comprend successivement la portion 35, le coude 25, la portion 37, le coude 27, la portion 39, le coude 29, la portion 41, le coude 31, la portion 43, et le coude 33.

A l'état déplié (non représenté), le fil métallique présente une longueur (non représentée) avantageusement comprise entre 3 et 10 mm, par exemple entre 4 et 6 mm.

Les coudes 25, 27, 29, 31, 33 sont par exemple au nombre de cinq.

Deux coudes successifs quelconques pris parmi les coudes 25, 27, 29, 31, 33 sont espacés angulairement autour de la direction longitudinale L d'un angle α valant environ 135°. Dit autrement, les coudes 25, 27, 29, 31, 33 sont par exemple respectivement situées à environ 0°, 135°, 270°, 405°, 540° par rapport à la direction longitudinale L. Chaque coude 25, 27, 29, 31, 33 forme un angle β d'environ 45°.

Chaque coude 25, 27, 29, 31, 33 comporte, dans la position enfichée, une surface de contact formant une première zone de contact 25A, 27A, 29A, 31A, 33A avec la surface intérieure 15 de l'embase 3.

Les premières zones de contact 25A, 27A, 29A, 31A, 33A sont sensiblement ponctuelles.

Les premières zones de contact 25A, 27A, 29A, 31A, 33A présentent par exemple, dans un plan T perpendiculaire à la direction longitudinale L, un rayon de courbure R1 inférieur ou égal à 30% du diamètre externe DE.

Deux premières zones de contact consécutives quelconques prises parmi les premières zones de contact 25A, 27A, 29A, 31A, 33A sont séparées, en projection sur le plan T, par une distance D supérieure ou égale à 60 % du diamètre externe DE.

Les portions 35, 37, 39, 41, 43 sont par exemple au nombre de cinq.

Les portions 35, 37, 39, 41, 43 comprennent respectivement des surfaces de contact formant, dans la position enfichée, des secondes zones de contact 35B, 37B, 39B, 41B, 43B entre l'organe de contact 7 et la surface extérieure 19 de la fiche 5.

Les secondes zones de contact 35B, 37B, 39B, 41B, 43B sont avantageusement au nombre de cinq et par exemple sensiblement ponctuelles.

Le fonctionnement de l'ensemble de connecteurs 1 va maintenant être décrit.

Pour mettre en contact électrique le premier circuit électrique (non représenté) avec le second circuit électrique (non représenté), la fiche 5 est enfichée dans l'embase 3 selon la direction longitudinale L.

Dans la position enfichée, l'organe de contact 7 réalise un contact électrique entre la fiche 5 et l'embase 3, donc entre le premier circuit et le second circuit mentionnées plus haut.

Chaque première zone de contact 25A, 27A, 29A, 31A, 33A est en contact électrique avec la surface intérieure 15 de l'embase 3. Chaque seconde zone de contact 35B, 37B, 39B, 41B, 43B est en contact avec la surface extérieure 19 de la fiche 5.

Grâce aux caractéristiques décrites ci-dessus, le nombre des secondes zones de contact 35B, 37B, 39B, 41B, 43B est réduit. L'effort d'insertion de la fiche 5 dans l'embase 3 est réduit par rapport aux ensembles de l'art antérieur précités. L'ensemble de connecteurs 1 est par ailleurs simple à fabriquer.

En outre, les secondes zones de contact 35B, 37B, 39B, 41B, 43B n'étant pas alignées les unes avec les autres selon la direction la direction longitudinale L, l'usure provoquée par l'organe de contact 7 sur la fiche 5 est moindre que celle provoquée par les organes de contact de l'art antérieur présentant des alignements longitudinaux des secondes zones de contacts. Ceci permet d'assurer pendant plus longtemps un contact électrique de bonne qualité.

Enfin, l'organe de contact 7 présentant un nombre de spires réduit, dans l'exemple deux spires, l'extension longitudinale de l'organe de contact 7 est réduite. Ceci permet de réduire la longueur L2 de l'évidement 13 et la longueur L1 du logement 9.

## Revendications

1. Ensemble de connecteurs électriques (1) comprenant un connecteur électrique (3-7), et une fiche (5), le connecteur électrique (3-7) comprenant :
- une embase (3) destinée à recevoir la fiche (5), la fiche (5) étant propre à être enfichée dans l'embase (3) selon une direction longitudinale (L) dans une position enfichée, dans laquelle l'embase (3) et la fiche (5) définissent entre elles un espace interstitiel (17), la fiche (5) comprenant une surface extérieure (19) cylindrique selon la direction longitudinale (L), la surface extérieure (19) définissant, dans la position enfichée, un diamètre interne (DI) de l'espace interstitiel (17), et
- un organe de contact (7) destiné à s'étendre radialement dans l'espace interstitiel (17) lorsque la fiche (5) est dans la position enfichée, l'organe de contact (7) comprenant un fil replié sur lui-même pour former des spires (21, 23) autour de la direction longitudinale (L), les spires (21, 23) étant en nombre inférieur ou égal à cinq, l'organe de contact (7) étant propre à assurer un contact électrique entre la fiche (5) et l'embase (3), le fil étant métallique et comportant une pluralité de coudes (25, 27, 29, 31, 33), les coudes (25, 27, 29, 31, 33) comportant respectivement des premières zones de contact (25A, 27A, 29A, 31A, 33A) électrique de l'organe de contact (7) avec une surface intérieure (15) de l'embase (3), la surface intérieure (3) étant cylindrique selon la direction longitudinale (L) et définissant un diamètre externe (DE) de l'espace interstitiel (17),
**caractérisé en ce que** le rapport du diamètre interne (DI) sur le diamètre externe (DE) est inférieur ou égal à 0,6.

2. Ensemble de connecteurs électriques (1) selon la revendication 1, dans lequel deux premières zones de contact consécutives quelconques prises parmi les premières zones de contact (25A, 27A, 29A, 31A, 33A) sont séparées, en projection sur un plan transversal (T) perpendiculaire à la direction longitudinale (L), par une distance (D) supérieure ou égale à 60% du diamètre externe (DE).

3. Ensemble de connecteurs électriques (1) selon la revendication 1 ou 2, dans lequel les coudes (25, 27, 29, 31, 33) présentent, dans un plan transversal (T) perpendiculaire à la direction longitudinale (L), un rayon de courbure (R1) inférieur ou égal à 30% du diamètre externe (DE).

4. Ensemble de connecteurs électriques (1) selon l'une quelconque des revendications 1 à 3, dans lequel le fil métallique comporte une pluralité de portions (35, 37, 39, 41, 43) rectilignes destinées à comporter respectivement, dans la position enfichée, des secondes zones de contact (35B, 37B, 39B, 41B, 43B) de l'organe de contact (7) avec une surface extérieure (19) de la fiche (5), les secondes zones de contact (35B, 37B, 39B, 41B, 43B) étant de préférence au nombre de cinq.

5. Ensemble de connecteurs électriques (1) selon l'une quelconque des revendications 1 à 4, dans lequel le fil métallique comprend au moins 90% en masse d'un alliage constitué de cuivre et de béryllium.

6. Ensemble de connecteurs électriques (1) selon l'une quelconque des revendications 1 à 5, dans lequel le fil métallique est recouvert d'une couche comprenant au moins 90% en masse de l'un parmi l'or et un alliage d'or et de nickel.

7. Ensemble de connecteurs électriques (1) selon l'une quelconque des revendications 1 à 6, dans lequel les spires (21, 23) sont en nombre inférieur ou égal à deux.

8. Ensemble de connecteurs électriques (1) selon l'une quelconque des revendications 1 à 7, dans lequel les premières zones de contact (25A, 27A, 29A, 31A, 33A) sont au nombre de cinq.

9. Ensemble de connecteurs électriques (1) selon l'une quelconque des revendications 1 à 8, dans lequel le rapport du diamètre interne (DI) sur le diamètre externe (DE) est inférieur ou égal à 0,5.

## Patentansprüche

1. Elektrische-Verbinder-Einrichtung (1), aufweisend eine Elektrischer-Verbinder-Buchse (3-7) und einen Stecker (5), wobei die Elektrischer-Verbinder-Buchse (3-7) aufweist:
- einen Sockel (3), der dazu vorgesehen ist, um den Stecker (5) zu empfangen, wobei der Stecker (5) imstande ist, in den Sockel (3) eingesteckt zu werden entlang einer Längsrichtung (L) in eine Einsteck-Position, wobei der Sockel (3) und der Stecker (5) zwischen sich einen Zwischenraum (17) definieren, wobei der Stecker (5) eine zylindrische Außenfläche (19) entlang der Längsrichtung (L) aufweist, wobei die Außenfläche (19) in der Einsteck-Position einen Innendurchmesser (DI) des Zwischenraums (17) definiert, und
- ein Kontaktorgan (7), das dazu bestimmt ist, sich in dem Zwischenraum (17) radial zu erstrecken, wenn der Stecker (5) in der Einsteck-Position ist, wobei das Kontaktorgan (7) einen Leitungsdraht aufweist, der zusammengefaltet ist, um Windungen (21, 23) um die Längsrichtung (L) zu bilden, wobei die Windungen (21, 23) von einer Anzahl von kleiner oder gleich fünf sind, wobei das Kontaktorgan (7) imstande ist, einen elektrischen Kontakt zwischen dem Stecker (5) und dem Sockel (3) zu gewährleisten, wobei der Leitungsdraht metallisch ist und eine Mehrzahl von Kröpfungen (25, 27, 29, 31, 33) aufweist, wobei die Kröpfungen (25, 27, 29, 31, 33) respektive erste elektrische Kontaktbereiche (25A, 27A, 29A, 31A, 33A) des Kontaktorgans (7) mit einer Innenfläche (15) des Sockels (3) aufweisen, wobei die Innenfläche (3) entlang der Längsrichtung (L) zylindrisch ist und einen Außendurchmesser (DE) des Zwischenraums (17) definiert,
**dadurch gekennzeichnet, dass** das Verhältnis des Innendurchmessers (DI) zu dem Außendurchmesser (DE) kleiner oder gleich 0,6 ist.

2. Elektrische-Verbinder-Einrichtung (1) gemäß Anspruch 1, wobei irgendwelche zwei aufeinanderfolgenden ersten Kontaktbereiche unter den ersten Kontaktbereichen (25A, 27A, 29A, 31A, 33A), in einer Projektion auf eine Querebene (T) senkrecht zu der Längsrichtung (L), um einen Abstand (D) separiert sind, der größer oder gleich 60% des Außendurchmessers (DE) ist.

3. Elektrische-Verbinder-Einrichtung (1) gemäß Anspruch 1 oder 2, wobei die Kröpfungen (25, 27, 29, 31, 33), in einer Querebene (T) senkrecht zu der Längsrichtung (L), einen Krümmungsradius (R1) kleiner oder gleich 30% des Außendurchmessers (DE) haben.

4. Elektrische-Verbinder-Einrichtung (1) gemäß irgendeinem der Ansprüche 1 bis 3, wobei der metallische Leitungsdraht eine Mehrzahl von geraden Abschnitten (35, 37, 39, 41, 43) aufweist, die dazu bestimmt sind, in der Einsteck-Position, respektive zweite Kontaktbereiche (35B, 37B, 39B, 41B, 43B) des Kontaktorgans (7) mit einer Außenfläche (19) des Steckers (5) zu umfassen, wobei die zweiten Kontaktbereiche (35B, 37B, 39B, 41B, 43B) bevorzugt von einer Anzahl von fünf sind.

5. Elektrische-Verbinder-Einrichtung (1) gemäß irgendeinem der Ansprüche 1-4, wobei der metallische Leitungsdraht aufweist wenigstens 90 Massen-% einer Legierung, die von Kupfer und Beryllium gebildet ist.

6. Elektrische-Verbinder-Einrichtung (1) gemäß irgendeinem der Ansprüche 1-5, wobei der metallische Leitungsdraht von einer Schicht bedeckt ist, die wenigstens 90 Massen-% von einem von Gold oder einer Legierung von Gold und Nickel aufweist.

7. Elektrische-Verbinder-Einrichtung (1) gemäß irgendeinem der Ansprüche 1-6, wobei die Windungen (21, 23) von einer Anzahl kleiner oder gleich zwei sind.

8. Elektrische-Verbinder-Einrichtung (1) gemäß irgendeinem der Ansprüche 1-7, wobei die ersten Kontaktbereiche (25A, 27A, 29A, 31A, 33A) von der Anzahl fünf sind.

9. Elektrische-Verbinder-Einrichtung (1) gemäß irgendeinem der Ansprüche 1-8, wobei das Verhältnis des Innendurchmessers (DI) zu dem Außendurchmesser (DE) kleiner oder gleich 0,5 ist.

## Claims

1. A set of electric connectors (1) comprising an electric connector (3-7) according to any of claims 1 to 7, and a plug (5), the electric connector (3-7) comprising:
- a base (3) intended to receive the plug (5), the plug (5) being able to be plugged in to the base (3) along a longitudinal direction (L) in a plugged position, in which the base (3) and the plug (5) defined together an interstitial space (17), the plug (5) comprising an substantially cylindrical outer surface (19) along the longitudinal direction (L), the outer surface (19) defining, in the plugged position, and internal diameter (DI) of the interstitial space (17), and
- a contact member (7) intended to radially extend in the interstitial space (17) when the plug (5) is in the plugged position, the contact member (7) comprising a wire folded back on itself so as to form turns (21, 23) around the longitudinal direction (L),
the number of turns (21, 23) being less than or equal to five,
the contact member (7) being able to ensure electric contact between the plug (5) and the base (3), the wire being metallic and including a plurality of bends (25, 27, 29, 31, 33), the bends (25, 27, 29, 31, 33) respectively including first areas (25A, 27A, 29A, 31A, 33A) of the contact member (7) in electric contact with an inner surface (15) of the base (3), the inner surface (3) being substantially cylindrical along the longitudinal direction (L) defining an external diameter (DE) of the interstitial space (17), the first contact areas (25A, 27A, 29A, 31A, 33A) preferably being five in number
**characterized in that** the ratio of the internal diameter (DI) over the external diameter (DE) being at less than or equal to 0.6.

2. The set of electric connectors (1) according to claim 1, wherein any two consecutive first contact areas taken from the first contact areas (25A, 27A, 29A, 31A, 33A), in a projection on a transverse plane (T) perpendicular to the longitudinal direction (L), are separated by a distance (D) greater than or equal to 60% of the external diameter (DE).

3. The set of electric connectors (1) according to claim 1 or 2, wherein the bends (25, 27, 29, 31, 33) in a transverse plane (T) perpendicular to the longitudinal direction (L), have a radius of curvature (R1) less than or equal to 30% of the external diameter (DE).

4. The set of electric connectors (1) according to any of claims 1 to 3, wherein the metal wire includes a plurality of substantially rectilinear portions (35, 37, 39, 41, 43) intended to respectively include, in the plugged position, second areas (35B, 37B, 39B, 41B, 43B) of the contact member (7) in contact with an outer surface (19) of the plug (5), the second contact areas (35B, 37B, 39B, 41B, 43B) preferably being five in number.

5. The set of electric connectors (1) according to any of claims 1 to 4, wherein the metal wire comprises at least 90% by mass of an alloy of copper and beryllium.

6. The set of electric connectors (1) according to any of claims 1 to 5, wherein the metal wire is covered with a layer comprising at least 90% by mass of a material selected from gold or from a gold and nickel alloy.

7. The set of electric connectors (1) according to any of claims 1 to 6, wherein the number of turns (21, 23) is less than or equal to two.

8. The set of electric connectors (1) according to any of claims 1 to 7, wherein the first contact areas (25A, 27A, 29A, 31A, 33A) are five in number.

9. The set of electric connectors (1) according to any of claims 1 to 8, wherein the ratio of the internal diameter (DI) over the external diameter (DE) is less than or equal to 0.5.
